# FASCICULE DE BREVET EUROPEEN

(11) **EP 0 262 712 B1**
(45) Date de publication et mention de la délivrance du brevet: **28.10.1992**
(21) Numéro de dépôt: 87201703.3
(22) Date de dépôt: 09.09.1987
(51) Int. Cl.: E04B 2/06

(54) **Elément de construction**
Bauelement
Building element

(30) Priorité: 29.09.1986 BE 217220
(43) Date de publication de la demande: 06.04.1988
(73) Titulaire: Douterloigne, Jan, Anzegem (BE)
(72) Inventeur: Mermans, Jules, B-Oud-Turnhout (BE); Douterloigne, Jan, B-Anzegem (BE)
(74) Mandataire: Callewaert, Jean

(56) Documents cités:
- DE-A- 2 104 352
- DE-U- 8 610 102
- US-A- 1 932 275

## Description

L'invention est relative à un élément de construction, notamment bloc en béton, pour la réalisation d'une maçonnerie, telle qu'un mur, dont au moins une face est pourvue d'organes d'espacement qui forment un tout avec le restant de l'élément de construction et qui présentent sensiblement la hauteur d'un joint, de sorte que, lors de l'exécution de la maçonnerie, des éléments de construction réunis entre eux par du mortier reposent les uns sur les autres au moins partiellement par l'intermédiaire de ces organes d'espacement.

Le problème qui se pose généralement lorsque l'on maçonne avec des blocs en béton lourd est que le nombre de blocs qui peuvent être placés les uns sur les autres pendant une journée est relativement réduit afin de prévenir que du mortier soit pressé hors des joints et que les blocs des rangées inférieures bougeraient donc les uns par rapport aux autres. Ceci a, bien entendu, un effet désavantageux sur le rendement journalier des ouvriers.

C'est la raison pour laquelle on tâche d'utiliser du mortier relativement consistant, ce qui n'est toutefois pas favorable pour la bonne tenue des blocs les uns aux autres. Ceci ne résoud donc que partiellement le problème.

De plus, en temps de pluie ou lorsque les blocs sont pratiquement saturés d'eau, il est pratiquement impossible de fournir une maçonnerie de bonne qualité avec la précision dimensionnelle requise.

Les documents DE-U-8610102 et DE-A-2104352 se rapportent à des blocs de construction permettant de remédier aux inconvénients précités.

Toutefois, un autre problème qui se pose est qu'il existe un risque sérieux, que des fissures de retrait se forment dans les joints de mortier.

L'invention a essentiellement pour but de remédier à ce dernier inconvénient en même temps qu'à tous les inconvénients dont il est egalement question ci-dessus.

A cet effet, suivant l'invention, au moins un des côtés latéraux de chaque organe d'espacement est situé dans le même plan qu'une des faces latérales longitudinales de l'élément et chaque face latérale de l'élément contient au moins un côté latéral d'organe d'espacement.

Avantageusement, les organes d'espacement s'étendent sur sensiblement toute la largeur de l'élément de construction.

Dans une forme de réalisation avantageuse de l'invention, les organes d'espacement sont réalisés sensiblement dans le même matériau que le restant de l'élément de construction.

L'invention a également pour objet un procédé de fabrication de tels éléments de construction.

Ce procédé est caractérisé par le fait que les organes d'espacement sont pressés ensemble avec le restant de l'élément dans un même moule.

Enfin, l'invention concerne encore une maçonnerie érigée au moyen d'éléments de construction pourvus d'organes d'espacement tels que décrits ci-dessus.

D'autres détails et particularités de l'invention ressortiront de la description donnée ci-après, à titre d'exemple non limitatif, de deux formes de réalisation particulières d'un bloc en béton suivant l'invention; les chiffres de référence utilisés ci-après se rapportent aux figures annexées.

La figure 1 est une vue de face d'un bloc en béton suivant une première forme de réalisation de l'invention.

La figure 2 est une vue en plan de cette première forme de réalisation.

La figure 3 est une vue latérale de cette première forme de réalisation.

La figure 4 est une vue en plan d'une deuxième forme de réalisation d'un bloc de construction en béton suivant l'invention.

La figure 5 est une vue, en élévation, à plus petite échelle, d'une partie d'une maçonnerie érigée au moyen de blocs suivant les figures précédentes.

Dans ces différentes figures, les mêmes chiffres de référence se rapportent à des parties identiques ou analogues.

Les figures 1 à 3 représentent un bloc de construction prismatique réctangulaire, p.ex. en béton lourd, fabriqué dans une presse connue en soi, de sorte que, pour cette raison, une telle presse n'a pas été décrite ou representée.

Suivant l'invention, il s'agit d'un bloc de construction 1 qui est p.ex. prévu sur sa face supérieure 2 d'organes d'espacement 3 qui forment un tout avec la partie prismatique de ce bloc. La hauteur de ces organes d'espacement 3 correspond sensiblement à l'épaisseur d'un joint de mortier 4 (voir figure 5), qui doit être prévu entre deux blocs voisins d'une maçonnerie.

Lors de l'érection d'une telle maçonnerie, les blocs superposés reposent l'un sur l'autre par l'intermédiaire de ces organes d'espacement, de sorte que l'on obtient automatiquement une épaisseur de joint constante entre tous ces blocs.

Dans la première forme de réalisation du bloc de construction 1 suivant les figures 1 à 3, deux organes d'espacement 3 parallèles aux faces latérales transversales du bloc sont prévus qui s'étendent d'une manière continue sur toute la largeur du bloc 1. Ces organes sont formés par des nervures transversales, qui s'étendent perpendiculairement aux faces longitudinales du bloc et qui présentent une section transversale trapézoïdale dont la grande base se trouve dans le plan de la face supérieure 2 du bloc 1. Ainsi, de tels organes d'espacement 3 présentent une surface d'appui 5 sur laquelle, dans une maçonnerie, les blocs peuvent reposer l'un sur l'autre, comme il résulte clairement de la figure 5.

Dans le forme de réalisation suivant la figure 4 les organes d'espacement 3 sont intérrompus sur une partie de leur longueur, sensiblement vers leur milieu. On obtient ainsi en fait quatre organes d'espacement.

Ces organes présentent toutefois, de la même manière que dans le cas de la forme de réalisation suivant les figures 1 à 3, chacun un côté latéral d'extrémité 6 qui est situé dans le même plan que la face latérale longitudinale adjacente 7 du bloc de construction.

Pour des blocs de construction, qui sont destinés à être placés suivant un appareil en demi-brique dans une maçonnerie, comme réprésentée à la figure 5, les organes d'espacement 3 se trouvent de préférence sensiblement à un quart de la longueur totale L du bloc 1 à partir de chacun des deux faces transversales 8 de ce dernier.

De cette manière les organes d'espacement 3 de différents blocs d'une maçonnerie sont alignés verticalement, ce qui améliore donc l'aspect esthétique de l'ensemble et permet en même temps un contrôle très simple de la précision pendant que l'on maçonne.

Une autre propriété du bloc de construction suivant l'invention est que les organes d'espacement sont réalisés dans le même matériau que la partie prismatique du bloc. Ceci peut donc avantageusement être obtenu en préssant la partie prismatique et les organes d'espacement en une seule opération dans un même moule.

Par ailleurs, afin d'obtenir toujours la précision en hauteur requise de ces organes d'espacement, le moule précité présente généralement plusieurs logements juxaposés, dans lesquels le matériau précité est introduit. Les dimensions intérieures de ces logements correspondent aux dimensions extérieures de l'élément de construction et au moins une de ces parois latérales intérieures présente des évidements, par exemple des rainures verticales s'étendant sur toute la hauteur des logements, pour la formation simultanée des organes d'espacement lors du pressage des éléments de construction.

Lors de l'érection d'une maçonnerie, comme représentée à la figure 5, on peut procéder de la façon décrite ci-après.

Lorsqu'on fait usage de blocs de construction 1 suivant la forme de réalisation des figures 1 à 3, on étale sur la face supérieure 2 d'une rangée de blocs agencés dans prolongement l'un de l'autre, entre deux organes d'espacement consécutifs 3, une certaine quantité de mortier relativement plastique, de sorte que, lorsque l'on place la rangée suivante, ce mortier se repartira, sous le poids de cette nouvelle rangée de blocs et éventuellement en appuyant légèrement sur ces derniers, sur la face supérieure 2 des blocs de la rangée plus basse, dans toute l'espace entre les organes d'espacement 3 et la face inférieure 9 des blocs reposant sur ces organes d'espacement. De cette manière on obtient automatiquement l'épaisseur exacte du joint de mortier.

De plus, ces organes d'espacement forment à des distances régulieres une interruption du joint de mortier, ce qui permet d'éviter la formation de fissures de retraît dans les joints.

Grâce à ces organes d'espacement 3, on obtient immédiatement, lors de l'érection de la maçonnerie, un ensemble très stable qui est sensiblement indépendant de la consistance ou de la qualité du mortier utilisé.

En fait, contrairement à ce qui est le cas lors de l'utilisation de blocs de construction classiques sans organes d'espacement, on fait pratiquement uniquement appel au pouvoir collant du mortier et relativement peu au pouvoir porteur de ce dernier lors de l'érection d'une maçonnerie. Ceci permet, par conséquent, de régler la composition du mortier d'une manière plus efficace pour obtenir un pouvoir collant maximum sans devoir s'inquiéter pratiquement de son pouvoir porteur et ceci sensiblement sans risques de formation de fissures de retraît.

Le fait que, dans les formes de réalisation représentées, les faces latérales longitudinales des blocs et les extrémités des organes d'espacement sont situés dans le même plan présente entre autre l'avantage que les joints de mortier peuvent être finis d'une manière très précise. De plus, ces extrémités des organes d'espacement peuvent également servir de repair pour l'alignement vertical des blocs superposés dans une maçonnerie.

Il va de soi que la portée de l'invention n'est pas limitée aux formes de réalisation décrites ci-dessus et représentées dans les figures annexées, mais que, dans le cadre de la protection revendiquée, plusieurs modifications peuvent être envisagées, notamment en ce qui concerne la forme, les dimensions et le nombre d'organes d'espacement par bloc.

## Revendications

1. Elément de construction, notamment bloc en béton (1), pour la réalisation d'une maçonnerie, dont au moins une face est pourvue d'organes d'espacement (3) qui forment un tout avec le restant de l'élément de construction (1) et qui présentent sensiblement la hauteur d'un "joint, de sorte que, lors de l'exécution de la maçonnerie, des éléments de construction (2) réunis entre eux par du mortier reposent les uns sur les autres au moins partiellement par l'intermédiaire de ces organes d'espacement (3), caractérisé en ce qu'au moins un des côtés latéraux de chaque organe d'espacement (3) est situé dans le même plan qu'une des faces latérales longitudinales de l'élément (1) et en ce que chaque face latérale de l'élément (1) contient au moins un côté latéral d'organe d'espacement (3).

2. Elément suivant la revendication 1, caractérisé en ce que les organes d'espacement (3) s'étendent sensiblement sur toute la largeur de l'élément de construction (1).

3. Elément suivant l'une ou l'autre des revendications 1 et 2, caractérisé en ce que les organes d'espacement (3) sont formés par des nervures transversales.

4. Elément suivant l'une quelconque des revendications 1 à 3, caractérisé en ce que les organes d'espacement (3) sont réalisés dans le même matériau que le restant de l'élément (1).

5. Elément suivant l'une quelconque des revendications 1 à 4, caractérisé en ce que, pour un élément destiné à être placé suivant un appareil en demi-brique dans une maçonnerie, un organe d'espacement (3) est prévu sensiblement à un quart de la longueur totale de l'élément de construction à partir de chacune des deux faces transversales (8) de ce dernier.

6. Elément suivant l'une quelconque des revendications 1 à 5, caractérisé en ce que les organes d'espacement présentent une surface d'appui (5) par laquelle deux éléments superposés peuvent s'adapter l'un sur l'autre.

7. Elément suivant la revendication 7, caracérisé en ce que les organes d'espacement (3) présentent une section transversale sensiblement trapézoïdale dont la grande base se trouve dans le plan de la face de l'élément de construction sur laquelle les organes d'espacement sont prévus.

8. Elément suivant l'une quelconque des revendication 2 à 7, caractérisé en ce que les organes d'espacement (3) présentent une interruption.

9. Procédé pour la fabrication de l'élément de construction suivant l'une quelconque des revendications 1 à 8, caractérisé en ce que les organes d'espacement (3) sont pressés ensemble avec le restant de l'élément dans un même moule, qui présente au moins un logement, dans lequel le matériau de l'élément est compressé, dont les dimensions correspondent sensiblement aux dimensions extérieures de l'élément et dont au moins une des parois latérales intérieures présente des évidements pour la formation simultanée des organes d'espacement précités (3).

## Claims

1. Building element, more in particular concrete block (1), for realizing masonry (brickwork), of which at least one side is provided with spacing parts (3) which form a unit with the rest of the construction element (1) and which represent substantially the height of a joint, such that, when constructing the masonry, construction elements (2) united mutually by means of mortar rest the ones on the others at least partly by means of these spacing parts (3), characterized in that at least one of the lateral sides of each spacing part (3) is placed on a plane with one of the lateral longitudinal sides of the element (1) and that each lateral side of the element (1) comprises at least one lateral side of the spacing part (3).

2. Element according to claim 1, characterized in that the spacing parts (3) extend substantially over the entire width of the construction element (1).

3. Element according to any one of the claims 1 or 2, characterized in that the spacing parts (3) are formed by transversal ribs.

4. Element according to any one of the claims 1 to 3, characterized in that the spacing parts (3) are manufactured from the same material as the rest of the element (1).

5. Element according to any one of the claims 1 to 4, characterized in that, for an element destined for being placed by means of an apparatus in chain bond in masonry, a spacing part (3) is provided substantially at a quarter of the entire length of the construction element starting from both of the two transversal sides (8) of the latter.

6. Element according to any one of the claims 1 to 5, characterized in that the spacing parts comprise a support surface (5) by means of which two superimposed elements can fit together.

7. Element according to any one of the claims 1 to 6, characterized in that the spacing parts (3) have a transversal cross-cut substantially trapezial of which the base line is on a plane with the side of the construction element on which the spacing parts are provided.

8. Element according to any one of the claims 3 to 7, characterized in that the spacing parts (3) show an interruption.

9. Method for manufacturing the construction element according to any one of the claims 1 to 8, characterized in that the spacing parts (3) are pressed together with the rest of the element in the same mould, comprising at least one compartment, in which the material of the element is compressed, of which the dimensions substantially correspond to the outer dimensions of the element and of which at least one of the lateral sides has hollows for forming simultaneously the spacing parts (3) mentioned above.

## Patentansprüche

1. Konstruktionsteil, d.h. ein Betonblock (1) zur Herstellung einer Mauer, von dem wenigstens eine Seite mit Zwischenraumelementen (3) versehen ist, die ein Ganzes mit dem restlichen Konstruktionsteil (1) bilden und eine präzise Fugenerhöhung aufweisen, so daß die einzelnen Konstruktionsteile (2) beim Zusammenfügen mit dem Mörtel wenigstens teilweise mit Hilfe der Zwischenraumelemente (3) übereinanderruhen. Wenigstens eine Seitenfläche des Zwischenraumelements (3) befindet sich jeweils über einer Längsseitenfläche des Konstruktionsteils (1), und jede Seitenfläche des Konstruktionsteils (1) enthält wenigstens eine Seitenfläche des Zwischenraumelements (3).

2. Teil gemäß Patentanspruch 1. Die Zwischenraumelemente (3) dehnen sich präzise über die gesamte Breite des Konstruktionsteils (1) aus.

3. Teil gemäß einem der beiden Patentansprüche 1 und 2. Die Zwischenraumelemente (3) sind in Form von Querrippen hergestellt.

4. Teil gemäß einem beliebigen Patentanspruch von 1 bis 3. Die Zwischenraumelemente (3) sind aus demselben Material wie das restliche Konstruktionsteil hergestellt (1).

5. Teil gemäß einem beliebigen Patentanspruch von 1 bis 4. Für jedes in Übereinstimmung mit einem Halbziegelverband in ein Mauerwerk einzufügende Teil ist ein Zwischenraumelement (3) vorgesehen, das sich genau auf Höhe eines Viertels der Gesamtlänge des Konstruktionsteils ab beiden Querflächen (8) dieses Konstruktionsteils befindet.

6. Teil gemäß einem beliebigen Patentanspruch von 1 bis 5. Die Zwischenraumelemente weisen eine Stützfläche (5) auf, auf der sich zwei übereinanderliegende Teile aneinander anpassen können.

7. Teil gemäß Patentanspruch 7. Die Zwischenraumelemente (3) weisen einen exakt trapezförmigen Querabschnitt auf, dessen Basis sich auf Höhe der Konstruktionsteilfläche befindet, auf der die Zwischenraumelemente angebracht sind.

8. Teil gemäß einem beliebigen Patentanspruch von 2 bis 7. Die Zwischenraumelemente (3) weisen eine Unterbrechung auf.

9. Verfahren zur Herstellung des Konstruktionsteils gemäß einem beliebigen Patentanspruch von 1 bis 8, bei dem die Zwischenraumelemente (3) in einer Form mit dem restlichen Konstruktionsteil zusammengepreßt werden. Die Form enthält wenigstens eine Mulde, in der das Material des Konstruktionsteils komprimiert wird und dessen Abmessungen präzise den Außenabmessungen des Konstruktionsteils entsprechen, wobei wenigstens eine der inneren Seitenflächen Vertiefungen zur gleichzeitigen Formung der obengenannten Zwischenraumelemente (3) aufweist.
